# EUROPÄISCHE PATENTSCHRIFT

(11) **EP 0 781 168 B1**
(45) Veröffentlichungstag und Bekanntmachung des Hinweises auf die Patenterteilung: **12.08.1998**
(21) Anmeldenummer: 95920829.9
(22) Anmeldetag: 18.05.1995
(51) Int. Cl.: B04B 1/14

(54) **SELBSTENTLEERENDE SCHLEUDERTROMMEL**
SELF-EMPTYING CENTRIFUGAL DRUM
PANIER CENTRIFUGE AUTODECHARGEUR

(30) Priorität: 15.09.1994 DE 4432836
(43) Veröffentlichungstag der Anmeldung: 02.07.1997
(73) Patentinhaber: WESTFALIA SEPARATOR AG, 59302 Oelde (DE)
(72) Erfinder: DROSTE, Johannes, D-59302 Oelde (DE); WEGENER, Norbert, D-59302 Oelde (DE)
(86) Internationale Anmeldenummer: EP9501883
(87) Internationale Veröffentlichungsnummer: WO9608313

(56) Entgegenhaltungen:
- DE-A- 1 532 676
- DE-C- 3 826 912
- US-A- 3 747 840

## Beschreibung

Die Erfindung bezieht sich auf eine selbstentleerende Schleudertrommel mit mindestens einem Ventil zum Ablassen von Feststoffen aus der Schleudertrommel, wobei eine hydraulische Betätigung des Ventils durch Einspeisung von Steuerwasser in eine mit der Schleudertrommel rotierende Auffangrinne mittels einer ortsfesten Zuführeinrichtung erfolgt, die mit mindestens einer Austrittsöffnung für das Steuerwasser versehen ist.

Eine derartige Schleudertrommel ist beispielsweise bekannt aus der DE 38 26 912 C1. Bei dieser Schleudertrommel ist die Zuführeinrichtung als geschlossener Kanal bis in den radial einwärts zur Auffangrinne befindlichen Bereich geführt, der auch von einer Antriebsspindel der Schleudertrommel durchdrungen wird. Der Innendurchmesser der Auffangrinne wird daher bestimmt durch den Durchmesser der Antriebsspindel und die radiale Erstreckung der Zuführeinrichtung im Bereich der Auffangrinne, wobei zusätzlich ein ausreichender radialer Abstand zwischen der ortsfesten Zuführeinrichtung und der rotierenden Auffangrinne und der rotierenden Antriebsspindel vorgesehen werden muß. Ein geschlossener Kanal benötigt in radialer Richtung wegen seiner Wand und der erforderlichen lichten Weite relativ viel Platz, so daß ein entsprechend großer Innendurchmesser der Auffangrinne erforderlich ist. Der durch das in die Auffangrinne eingespeiste Steuerwasser erzeugbare hydraulische Druck verringert sich aber mit zunehmendem Durchmesser der Auffangrinne. Es wird daher angestrebt, den Durchmesser der Auffangrinne so klein wie möglich zu gestalten.

Es wurde auch bereits, z. B. in der DE-OS 15 32 676, vorgeschlagen, die Zuführeinrichtung als doppelwandigen kreisringförmigen Körper auszubilden, der die Antriebsspindel im Bereich der Auffangrinne konzentrisch umgibt. Bei vorgegebenen Strömungsquerschnitt für das Steuerwasser kann die radiale Erstreckung der Zuführeinrichtung dadurch verringert werden. Außerdem ermöglicht diese Bauweise die Anordnung einer Vielzahl von Austrittsöffnungen für das Steuerwasser im Bereich der Auffangrinne, wodurch eine bessere Einspeisung des Steuerwassers in die Auffangrinne erzielt wird. Derartige Zuführeinrichtungen sind jedoch konstruktiv aufwendig und bedingen immer noch einen relativ großen Durchmesser der Auffangrinne. Bei allen doppelwandigen Zuführeinrichtungen besteht außerdem die Gefahr der Querschnittsverringerung durch abgelagerte Schmutz- oder Kalkpartikel.

Der Erfindung liegt die Aufgabe zugrunde, eine konstruktiv einfache und kostengünstige Zuführeinrichtung für Steuerwasser zu schaffen, die einen kleineren Innendurchmesser der Auffangrinne ermöglicht als die bekannten Zuführeinrichtungen.

Diese Aufgabe wird dadurch gelöst, daß zwischen der Auffangrinne und der Zuführeinrichtung ein Leitblech vorgesehen ist, das sich von einem unteren Bereich unterhalb der Auffangrinne bis in einen radial einwärts zur Auffangrinne gelegenen oberen Bereich erstreckt, wobei die Austrittsöffnung für das Steuerwasser gegen den unteren Bereich des Leitbleches gerichtet ist.

Das Steuerwasser strömt zum oberen Bereich des Leitbleches und das über den oberen Bereich des Leitbleches hinausschießende Steuerwasser wird in die Auffangrinne geleitet. Als radiale Erstreckung der Zuführeinrichtung im Bereich der Auffangrinne ist nur die Dicke des Leitbleches zu berücksichtigen. Gegenüber bekannten Zuführeinrichtungen entfällt eine zweite Wand und die zwischen den Wänden erforderliche lichte Weite zur Bildung eines kreisringförmigen Strömungskanals bzw. die erforderliche lichte Weite für den geschlossenen Kanal. Der erforderliche radiale Platzbedarf ist dadurch erheblich geringer als bei den bekannten Lösungen und die Herstellkosten können drastisch gesenkt werden. Außerdem besteht nur eine geringe Verschmutzungsneigung der Zuführeinrichtung.

Bei einer vorteilhaften Ausgestaltung ist die Austrittsöffnung für das Steuerwasser im spitzen Winkel aufwärts gegen die Außenwandung des Leitbleches gerichtet. Durch diese Anordnung der Austrittsöffnung bildet sich auf dem Leitblech eine zum oberen Bereich gerichtete Steuerwasserströmung aus.

Bei einer weiteren vorteilhaften Ausgestaltung ist das Leitblech rotationssymetrisch ausgebildet und konzentrisch zur Rotationsachse der Schleudertrommel angeordnet. Durch die rotierende Auffangrinne werden Luftwirbel erzeugt, die eine Verteilung des Steuerwassers über den gesamten Umfang des Leitbleches bewirken, wodurch eine optimale Einspeisung des Steuerwassers in die Auffangrinne erreicht wird.

Bei einer weiteren vorteilhaften Ausgestaltung besitzt der obere Bereich des Leitbleches eine radial auswärts gerichtete Ausstülpung in Richtung auf die Auffangrinne. Dadurch wird ein besonders guter Übergang der Steuerwasserströmung vom Leitblech zur Auffangrinne erreicht.

Bei einer weiteren vorteilhaften Ausgestaltung ist das Leitblech als Trennwand zwischen einem Getrieberaum und einem Gestelloberteil ausgebildet. Eine zusätzliche Trennwand, die das Eindringen von Steuerwasser in den Getrieberaum verhindert, kann somit entfallen.

Eine weitere vorteilhafte Ausgestaltung ist dadurch gekennzeichnet, daß die Zuführeinrichtung aus einem elastischem Leitungsteil und einem Mündungsstück besteht, in dem die Austrittsöffnung vorgesehen ist. Dadurch wird eine kostengünstige und leicht zu integrierende Lösung erreicht.

Die Zuführeinrichtung kann in vorteilhafter Weise durch den Getrieberaum verlaufen und mit der Austrittsöffnung eine im Leitblech vorgesehene Bohrung durchdringen. Eine besondere Verbindung zwischen Leitblech und Zuführeinrichtung kann dabei entfallen. Die Oberseite des Leitbleches bleibt frei von störenden Leitungsteilen, die eine ungünstige Luftverwirbelung hervorrufen könnten.

Ein Ausführungsbeispiel der Erfindung ist in der Zeichnung dargestellt und wird nachstehend näher erläutert.

In der Zeichnung ist mit 1 eine Schleudertrommel bezeichnet, die von einer Antriebsspindel 2 angetrieben in einem Gestelloberteil 3 rotiert, das durch ein Leitblech 4 von einem Getrieberaum 5 getrennt ist. Ein oberer Bereich 6 des Leitbleches 4 ist radial auswärts gestülpt und auf eine an der Unterseite der Schleudertrommel 1 vorgesehene Auffangrinne 7 gerichtet, die über einen Kanal 8 mit einem nicht dargestellten Ventil zur Entleerung der Schleudertrommel 1 verbunden ist. Unterhalb der Auffangrinne 7 ist ein unterer Bereich 9 des Leitbleches 4 vorgesehen, der mit einer Zuführeinrichtung 10 in Verbindung steht, die durch den Getrieberaum 5 verläuft. Die Zuführeinrichtung 10 besteht aus einem elastischen Leitungsteil 11 und einem düsenartigen Mündungsstück 12, dessen Austrittsöffnung 14 eine im unteren Bereich 9 des Leitbleches 4 vorgesehene Bohrung 13 durchdringt und im spitzen Winkel aufwärts gegen den unteren Bereich 9 des Leitbleches 4 gerichtet ist.

Zur Durchführung einer Entleerung der Schleudertrommel 1 wird über die Zuführeinrichtung 10 Steuerwasser zugegeben, das über die Austrittsöffnung 14 des Mündungsstückes 12 mit hoher Geschwindigkeit im spitzen Winkel aufwärts gerichtet gegen den unteren Bereich 9 des Leitbleches 4 geleitet wird. Dadurch bildet sich auf dem Leitblech 4 eine zum oberen Bereich 6 des Leitbleches 4 gerichtete Steuerwasserströmung aus. Durch die radial auswärts gerichtete Ausstülpung des oberen Bereiches 6 in Richtung auf die Auffangrinne 7 wird die über den oberen Bereich hinausschießende Steuerwasserströmung strömungsgünstig in die Auffangrinne 7 geleitet, woduch eine hohe Steuerwasserleistung ermöglicht wird. Durch die Luftwirbel im Bereich der rotierenden Auffangrinne 7 wird eine weitgehend gleichmäßige Verteilung des im unteren Bereich 9 lokal zugeführten Steuerwassers auf dem Umfang des oberen Bereiches 6 erzielt und dadurch ein optimaler Übergang des Steuerwassers vom Leitblech 4 zur Auffangrinne 7 begünstigt.

## Patentansprüche

1. Selbstentleerende Schleudertrommel (1) mit mindestens einem Ventil zum Ablassen von Feststoffen aus der Schleudertrommel, wobei eine hydraulische Betätigung des Ventils durch Einspeisung von Steuerwasser in eine mit der Schleudertrommel rotierenden Auffangrinne (7) mittels einer ortsfesten Zuführeinrichtung (10) erfolgt, die mit mindestens einer Austrittsöffnung (14) für das Steuerwasser versehen ist, **dadurch gekennzeichnet**, daß zwischen der Auffangrinne (7) und der Zuführeinrichtung (10) ein Leitblech (4) vorgesehen ist, das sich von einem unteren Bereich unterhalb der Auffangrinne (7) bis in einen radial einwärts zur Auffangrinne (7) gelegenen oberen Bereich (6) erstreckt, wobei die Austrittsöffnung (14) für das Steuerwasser gegen den unteren Bereich (9) des Leitbleches (4) gerichtet ist.

2. Schleudertrommel nach Anspruch 1, dadurch gekennzeichnet, daß die Austrittsöffnung (14) für das Steuerwasser im spitzen Winkel aufwärts gegen die Außenwandung des Leitbleches (4) gerichtet ist.

3. Schleudertrommel nach Anspruch 1 oder 2, dadurch gekennzeichnet, daß das Leitblech (4) rotationssymetrisch ausgebildet und konzentrisch zur Rotationsachse der Schleudertrommel (1) angeordnet ist.

4. Schleudertrommel nach einem der Ansprüche 1 bis 3, dadurch gekennzeichnet, daß der obere Bereich (6) des Leitbleches (4) eine radial auswärts gerichtete Ausstülpung in Richtung auf die Auffangrinne (7) besitzt.

5. Schleudertrommel nach einem der Ansprüche 1 bis 4, dadurch gekennzeichnet, daß das Leitblech (4) als Trennwand zwischen einem Getrieberaum (5) und einem Gestelloberteil (3) ausgebildet ist.

6. Schleudertrommel nach einem der Ansprüche 1 bis 5, dadurch gekennzeichnet, daß die Zuführeinrichtung (10) aus einem elastischen Leitungsteil (11) und einem Mündungsstück (12) besteht, in dem die Austrittsöffnung (14) vorgesehen ist.

7. Schleudertrommel nach Anspruch 6, dadurch gekennzeichnet, daß die Zuführeinrichtung (10) durch den Getrieberaum (5) verläuft und mit der Austrittsöffnung (14) eine im Leitblech (4) vorgesehene Bohrung (13) durchdringt.

## Claims

1. Self-cleaning centrifugal bowl (1) with at least one valve for discharging solids from the centrifugal bowl, whereby the valve is hydraulically actuated by feeding operating water into a collecting duct (7) rotating with the centrifugal bowl by means of a fixed feeding device (10) that is provided with at least one outlet (14) for the operating water, **characterised in that** a baffle plate (4) is provided between the collecting duct (7) and the feeding device (10), said baffle plate (4) extending from a lower area beneath the collecting duct (7) to an upper area (6) situated radially inwards relative to the collecting duct (7), the outlet (14) for the operating water being directed towards the lower area (9) of the baffle plate (4).

2. Centrifugal bowl according to claim 1, characterised in that the outlet (14) for the operating water is directed upwards at an acute angle to the outer wall of the baffle plate (4).

3. Centrifugal bowl according to claim 1 or 2, characterised in that the baffle plate (4) is of rotational symmetrical design and is arranged concentrically to the rotational axis of centrifugal bowl (1).

4. Centrifugal bowl in accordance with one of the claims 1 to 3, characterised in that the upper area (6) of the baffle plate (4) is provided with a protuberance directed radially outwards in the direction of the collecting duct (7).

5. Centrifugal bowl according to one of the claims 1 to 4, characterised in that the baffle plate (4) is designed as a partition between a gear chamber (5) and a frame upper section (3).

6. Centrifugal bowl according to one of the claims 1 to 5, characterised in that the feeding device (10) consists of a flexible line piece (11) and a mouth piece (12) in which outlet (14) is situated.

7. Centrifugal bowl according to claim 6, characterised in that the feeding device (10) passes through the gear chamber (5) and with the outlet (14) penetrates a bore (13) in the baffle plate (4).

## Revendications

1. Bol centrifuge auto-débourbeur (1) possédant au moins une vanne permettant l'évacuation de matières solides hors du bol centrifuge, l'actionnement hydraulique de la vanne étant assuré par injection d'eau de commande dans une rigole collectrice (7) en rotation avec le bol centrifuge au moyen d'un dispositif d'alimentation (10) qui est muni d'au moins une ouverture de sortie (14) pour l'eau de commande, **caractérisé en ce que**, entre la rigole collectrice (7) et le dispositif d'alimentation (10), il est prévu une tôle de guidage (4) qui s'étend d'une zone inférieure en-dessous de la rigole collectrice (7) jusqu'à une zone supérieure (6) située radialement vers l'intérieur de la rigole collectrice (7), l'ouverture de sortie (14) pour l'eau de commande étant orientée vers la partie inférieure (9) de la tôle de guidage (4).

2. Bol centrifuge selon revendication 1, caractérisé en ce que l'ouverure de sortie (14) pour l'eau de commande est orientée vers le haut, sous un angle aigu, contre la paroi extérieure de la tôle de guidage (4).

3. Bol centrifuge selon l'une des revendications 1 ou 2, caractérisé en ce que la tôle de guidage (4) est formée en symétrie de révolution et disposée de manière concentrique par rapport à l'axe de rotation du bol centrifuge (1).

4. Bol centrifuge selon l'une des revendications 1 à 3, caractérisé en ce que la zone supérieure (6) de la tôle de guidage (4) est munie d'une extension orientée radialement vers l'extérieur, menant en direction de la rigole collectrice (7).

5. Bol centrifuge selon l'une des revendications 1 à 4, caractérisé en ce que la tôle de guidage (4) est conçue en tant que paroi séparatrice entre le carter du mécanisme (5) et et une partie supérieure du bâti (3).

6. Bol centrifuge selon l'une des revendications 1 à 5, caractérisé en ce que le dispositif d'alimentation (10) consiste d'une conduite élastique (11) et d'une buse (12) comportant l'orifice de sortie (14).

7. Bol centrifuge selon revendication 6, caractérisé en ce que le dispositif d'alimentation (10) traverse le carter du mécanisme (5) et son orifice de sortie (14) passe par un alésage (13) prévu dans la tôle de guidage (4).
